# EUROPÄISCHE PATENTSCHRIFT

(11) **EP 1 308 186 B1**
(45) Veröffentlichungstag und Bekanntmachung des Hinweises auf die Patenterteilung: **13.09.2006**
(21) Anmeldenummer: 02022554.6
(22) Anmeldetag: 08.10.2002
(51) Int. Cl.: A62B 17/00

(54) **Schutzanzug zum Schutz gegen gesundheitsschädliche chemische und biologische Sustanzen**
Protective clothing against chemical and biological substances that are detrimental to health
Vêtement de protection contre les substances chimiques et biologiques qui sont nocives à la santé

(30) Priorität: 02.11.2001 DE 10154029
(43) Veröffentlichungstag der Anmeldung: 07.05.2003
(73) Patentinhaber: Texplorer GmbH, 41334 Nettetal (DE)
(72) Erfinder: Hexels, Gerd, 41334 Nettetal (DE)
(74) Vertreter: Lorenz, Werner

(56) Entgegenhaltungen:
- EP-A- 0 157 140
- EP-A- 0 233 995
- EP-A- 0 807 515
- EP-A- 0 906 730
- DE-B- 1 002 631
- GB-A- 1 038 968
- US-A- 3 516 404
- US-A- 5 743 775

## Beschreibung

Die Erfindung betrifft einen Schutzanzug zum Schutz gegen gesundheitsschädliche chemische und biologische Substanzen nach der im Oberbegriff von Anspruch 1 näher definierten Art.

Schutzanzüge für Personen, die bei Unfällen mit gesundheitsgefährdenden Substanzen vor Ort arbeiten und deshalb diesen Substanzen ausgesetzt sind, müssen Schutzanzüge tragen, die verhindern, dass die gesundheitsgefährdenden Substanzen an den Körper oder an die Unterwäsche der Personen kommen.

Gleiches gilt auch auf militärischem Gebiet, wenn chemische oder biologische Kampfstoffe eingesetzt werden. Bekannt sind hierzu aus der Praxis zweiteilige Schutzanzüge, bestehend aus Jacke und Hose mit jeweils einer Oberware und einer Futterware, in der eine Schicht auf Kohlebasis eingebracht ist. Aufgrund der Adsorbtion der Kohleoberfläche schlagen sich die Substanzen an der Kohlefläche nieder. Nachteilig dabei ist jedoch, dass die Kohle eine Vielzahl von Chemikalien aufnimmt, unter anderem auch Chemikalien, die relativ harmlos sind, wie z.B. Abgase, Deodorants, Insektenschutz und dergleichen und deshalb nach einer gewissen Zeit gesättigt und damit durchlässig wird. Problematisch ist auch die Schutzwirkung gegenüber Chemikalien im flüssigen Zustand.

Um eine Schutzwirkung zu erreichen, ist auch eine entsprechende Schichtdicke der Kohle erforderlich, was zum einen einen negativen Wärmeeffekt mit einem Hitzestau für den Träger bewirkt und zum anderen den Schutzanzug relativ unhandlich und schwer macht. Darüber hinaus dauert das Anziehen des zweiteiligen Schutzanzuges und dessen Abdichtung mehrere Minuten, was im Gefahrensfall ebenfalls einen erheblichen Nachteil bedeutet.

In der EP-A-0 233 995 ist ein Schutzanzug aus einem Kompositwerkstoff beschrieben, der wasserdampfdurchlässig und atmungsaktiv ist und der insbesondere für Arbeiten in einem Reinraum vorgesehen ist. Hierzu besitzt der Kompositwerkstoff ein Trägergewebe aus Polyamid mit einer antistatischen Seele und eine Folie oder Membran aus Polyester. In der US-A-5 743 775 ist ein Laminat zum Rückhalt von organischen Dämpfen, Aerosolen und biologischen Wirkstoffen beschrieben, welches einen Schutz gegen gesundheitsschädliche, chemische und biologische Substanzen ergeben soll. Die US-A-3 516 404 offenbart einen Schutzanzug in Form eines Overalls mit einem Reißverschluss und mit einer Kapuze und mit Socken, die mit dem Overall einstückig sind.

Der vorliegenden Erfindung liegt daher die Aufgabe zugrunde einen Schutzanzug zu schaffen, der einfacher in der Handhabung und sicherer im Gebrauch ist.

Erfindungsgemäß wird diese Aufgabe durch die im kennzeichnenden Teil von Anspruch 1 genannten Merkmale gelöst.

Anstelle einer voluminösen Sperrschicht aus Aktivkohle wird nunmehr eine Membran als Sperrschicht verwendet, die auf beiden Seiten von einer Schutzschicht umgeben ist. Die Schutzschicht auf der Außenseite dient als mechanischer Schutz für die Membran und die innere Schutzschicht gleichzeitig auch zur Erhöhung des Tragekomforts. Hierzu kann z.B. die äußere Schutzschicht aus atmungsaktivem Polyester ausgebildet sein. Die innere Schutzschicht kann aus Polyamid bestehen, das hydrophil ausgerüstet sein kann und damit Schweiß leicht aufnimmt und nach außen transportiert. Auch die Membran ist in einer vorteilhaften Ausgestaltung der Erfindung atmungsaktiv ausgebildet.

Durch die Ausbildung als Overall wird das Anziehen erleichtert und erheblich beschleunigt, da deutlich weniger Stellen abgedichtet werden müssen. Durch die Membran können im Vergleich zu einer Aktivkohleschicht selektiv gesundheitsgefährdende Substanzen am Durchtritt gehindert werden, während ansonsten die Membran durchlässig ausgebildet sein kann.

Bei einer Membran auf Zellulose-Basis wird eine Vielzahl von gesund heitsgefährdenden Chemikalien abgeblockt. Darüber hinaus tritt keine Sättigung ein und gleichzeitig ist auch ein Schutz vor Chemikalien im flüssigen Zustand oder auch als Aerosol gegeben und nicht nur ein Schutz gegenüber Gas.

Durch den Druckunterschied auf beiden Seiten der Membran lässt sich die Feuchtigkeit vom Körper wegtransportieren, so dass sich kein Hitzestau für die Person ergibt, die den Schutzanzug trägt. Darüber hinaus ergeben die stattfindenden Verdampfungsvorgänge eine abkühlende Wirkung.

Aufgrund der Ausgestaltung des Schutzanzuges als Overall erhält man einen abgeschlossenen Anzug, wobei es lediglich dann noch erforderlich ist, Verbindungsstücke zu einer Schutzmaske und zu Handschuhen herzustellen.

Dadurch, dass der Overall auch mit einer in den Overall integrierten bzw. damit einstückigen Kapuze und mit Socken versehen ist, verkürzt sich die Ankleidezeit für den Schutzanzug gegenüber bekannten Schutzanzügen noch mehr. Darüber hinaus werden durch die Integration der Kapuze und der Socken in den Overall auch Gefahrenstellen bezüglich der Dichtigkeit vermieden.

### (weiter auf Seite 5 der ursprünglichen Beschreibung)

Eine weitere sehr vorteilhafte Ausgestaltung der Erfindung kann darin bestehen, daß wenigstens ein Reißverschluß vorgesehen ist, der sich bis über die Kapuze derart erstreckt, daß die Kapuze in zwei Teile ausgebildet wird und damit im geöffneten Zustand auf dem Rücken und auf der Brust abgelegt werden kann. Es ist dabei lediglich dafür zu sorgen, daß ein Reißverschluß verwendet wird, der gegenüber den gesundheitsgefährdenden Substanzen dicht ist und der auch entsprechend dicht mit dem Overall verbunden ist. Eine Möglichkeit für einen derartigen Reißverschluß ist z.B. in dem Deutschen Gebrauchsmuster DE 201 10 132.7 beschrieben.

Vorteilhafte Weiterbildungen und Ausgestaltungen des erfindungsgemäßen Schutzanzuges ergeben sich aus den übrigen Unteransprüchen und aus dem nachfolgend anhand der Zeichnung prinzipmäßig beschriebenen Ausführungsbeispiel.

Es zeigt:
- Fig.1: eine Prinzipdarstellung des erfindungsgemäßen Schutzanzuges;
- Fig.2: eine Ausschnittsvergrößerung gemäß x in der Fig. 1 mit der erfindungsgemäßen Oberware und der Futterware;
- Fig. 3: eine Seitenansicht des Kopfbereiches des Schutzanzuges nach der Fig. 1;
- Fig. 4: einen stark vergrößerten Schnitt durch das Endteil eines Armes des Schutzanzuges;
- Fig. 5: einen Schnitt durch den Kopfbereich des Schutzanzuges im Bereich der Gesichtsöffnung in vergrößerter Darstellung;
- Fig. 6: einen Schnitt durch einen Bereich mit einem elastischen Band in vergrößerter Darstellung; und
- Fig.7: eine vergrößerte Darstellung gemäß y in der Figur 5 mit einem Nahtabdichtungsband.

Der Schutzanzug besteht aus einem Overall 1 mit Beinteilen 2 und 3, mit Armen 4 und 5, mit einer integrierten Kapuze 6 und mit ebenfalls integrierten Socken 7.

Wie in der vergrößerten Darstellung in der Fig. 2 ersichtlich ist, weist der Schutzanzug auf der Außenseite eine Oberware 8 auf. Als Oberware 8 können die verschiedensten Materialien verwendet werden, wie z.B. Polyamid, Polyester, Polyester/Baumwollmischungen und dergleichen. Bei Verwendung des Schutzanzugs im militärischen Bereich kann die Oberware 8 auch noch mit einer Tarnschicht versehen sein oder aus nicht brennbarem Material bestehen.

Auf der dem Körper zugewandten Seite der Oberware 8 befindet sich unter dieser eine Futterware, welche als 3-Lagen-Laminat ausgebildet ist, mit einer Membran 9 als Sperrschicht, einer äußeren Schutzschicht 10 und einer inneren Schutzschicht 11. Die äußere Schutzschicht 10 kann aus atmungsaktivem Polyester bestehen und stellt einen mechanischen Schutz für die Membran 9 dar. Die innere Schutzschicht 11 kann aus Polyamid bestehen und erhöht den Tragekomfort entsprechend, wenn sie hydrophil ausgebildet ist. Hierfür ist z.B. Velourpolyamid sehr geeignet, da es eine entsprechende Sogwirkung zum Abtransport von Schweiß aufweist.

Für die Membran 9 wird ein auf Zellulose basierendes Material verwendet. In vorteilhafter Weise wird es durch verschiedene Waschvorgänge vorbehandelt, damit es später nicht übermäßig einläuft und damit den Laminataufbau zerstört.

Anstelle von Zellulose für die Membran als Sperrschicht kann hierfür auch Polytetrafluorethylen (PTFE), Polyester oder Polyurethan vorgesehen sein, auf die außenseitig eine Schutzschicht gegen chemische und biologische Kampfstoffe aufgetragen wurde. Auch hier kann innenseitig eine Schutzschicht gegen Abrieb und zur Erhöhung des Tragekomforts vorgesehen sein. Gegebenenfalls kann diese jedoch auch entfallen.

Die Futterware mit der Membran 9 und den beiden Schutzschichten 10 und 11 ist lose in die Oberware 8 eingelegt und nur abschnittsweise mit der Oberware 8 vernäht. Die abschnittsweise Verbindung kann z.B. im Bereich der Socken 7, der Ärmelenden und im Bereich des Gesichtsöffnungsfeldes an der Kapuze 6 erfolgen. Aus der Fig. 2 ist beispielsweise die Vernähung in diesen Bereichen ersichtlich. Eine Nähnaht 12 verbindet den 3-Lagen-Aufbau, während eine weitere Nähnaht 13 die Verbindung zwischen der Oberware 8 und der Futterware herstellt. Da die beiden Nähnähte 12 und 13 die Dichtheit beeinträchtigen, müssen Sie durch Nahtabdichtbänder 14 abgedichtet werden, wobei die Nahtabdichtbänder 14 ebenfalls so ausgebildet sein müssen, daß sie gegenüber den Substanzen dicht sind. Wie aus der Fig. 2 ersichtlich, ist die Nähnaht 13 auf der Innenseite der Schutzschicht 11 durch ein Nahtabdichtband 14 abgedeckt. Die Nähnaht 12 ist auf der Außenseite der Schutzschicht 10 durch ein Nahtabdichtband 14 abgedeckt. Es besteht jedoch ebenfalls die Möglichkeit das Nahtabdichtband 14 auf der Innenseite der Schutzschicht 11 anzubringen.

Die Fig. 4 zeigt einen stark vergrößerten Schnitt durch das untere Ende eines Armes 4 bzw. 5 mit einem elastischen Endteil 15. Das Endteil 15 besteht aus Butyl-Kautschuk und ist über eine Nähnaht 16 mit der Oberware 8 und über eine Nähnaht 17 mit der Futterware, bestehend aus Membran 9 und den beiden Schutzschichten 10 und 11 vernäht. Um wieder eine Dichtheit zu erreichen, ist wiederum ein Nahtabdichtband 14 auf der Innenseite der Schutzschicht 11 vorgesehen und ein weiteres Nahtabdichtband 14 zwischen dem Endteil 15 und der äußeren Schutzschicht 10.

Anstelle einer Integrierung der Socken 7 in den Overal 1 kann die Verbindung der Beinteile 2 und 3 mit den Socken 7 in gleicher Weise wie die Verbindung der Enden der Arme 4 und 5 durch elastische Endteile 15 (nicht dargestellt) erfolgen.

Die Fig. 5 zeigt in einer vergrößerten Darstellung den Bereich der Kapuze 6 mit einem offenen Gesichtsfeld 18. In gleicher Weise wie am Ende der beiden Arme 4 und 5 ist hier als elastisches Abschlußteil 19 Butyl-Kautschuk vorgesehen, der ebenfalls mit einer Nähnaht 16 mit der Oberware 8 der Kapuze 6 und einer Nähnaht 17 mit der Futterware der Kapuze 6 verbunden ist. Auch hier übernehmen wieder Nahtabdichtbänder 14 die durch die Nähnähte 16 und 17 gestörte Abdichtung.

Aus der Fig. 5 ist auch ersichtlich, daß eine nur prinzipmäßig dargestellte Schutzmaske 20 mit dem elastischen Abschlußteil 19 zusammenwirkt, wobei die durch das Abschlußteil 19 definierte Gesichtsbereichsöffnung etwas kleiner ist als die Schutzmaske 20 und somit eine Dichtheit auch im Gesichtbereich 18 gewährleistet. In gleicher Weise stellt das elastische Endteil 15 jeweils am Ende der beiden Arme 4 und 5 eine Dichtheit zu einem Handschuh 22 dar, der ebenfalls gegenüber den gesundheitsgefährdeten Substanzen dicht ist.

Aus der Fig. 7 ist eine stark vergrößerte Darstellung gemäß Kreis y in der Fig. 5 ersichtlich, aus der der Aufbau eines Nahtabdichtbands 14 ersichtlich ist.

Die Nahtabdichtung in Form eines Bandes ist ebenfalls als 3-Lagen-Laminat aufgebaut, mit einer Membran 9 und einer inneren und äußeren Schutzschicht 10 und 11. Zusätzlich ist jedoch noch an wenigstens einer der beiden Schutzschichten 10 oder 11 eine Klebeschicht 23 aufgebracht, über die jeweils die Verbindung mit der Schicht erfolgt, an der das Nahtabdichtband 14 angebracht werden soll. Auf diese Weise wird im Bereich von Nähnähten eine Abdichtung erreicht.

Aus der Fig. 1 ist auch ein Reißverschluß 24 ersichtlich, der seitlich des Schrittes am rechten Beinteil 2 beginnt und seitlich entlang des Oberkörpers über die Kapuze 6 verläuft und am Ende des Halses auf der linken Seite endet. Der Reißverschluß 24 kann in vorteilhafter Weise von beiden Enden aus geöffnet und geschlossen werden. Um eine entsprechende Dichtheit gegenüber den gesundheitsgefährdenden Substanzen zu erreichen, ist hierfür ein Reißverschluß mit einer entsprechenden Dichtheit zu wählen und auch für eine dichte Verbindung zu der Oberware 8 und der Futterware zu sorgen.

Aus der Fig. 3 ist ersichtlich, wie der Reißverschluß 24 durch bzw. über die Kapuze 6 verläuft. Dies bedeutet, im geöffneten Zustand des Reißverschlusses 24 können die beiden Kapuzenteile auf dem Rücken und auf der Brust jeweils hälftig abgelegt werden. Als Befestigungsglieder ist in der Fig. 3 beispielsweise ein Klettband 25 angedeutet, das sich im Inneren des Anzugs befindet und bei geöffnetem Tragen die zusammengerollte Kapuze 6 durch eine Schlaufe 20 auf der Außenseite des Anzugs befestigt werden kann. Die gleiche Konstruktion ist auf der Rückseite denkbar.

Im unteren Bereich kann der Overall 1 über den Strümpfen 7 mit Stulpen 27 versehen sein, die gegebenenfalls Reißverschlüsse 28 aufweisen. Durch die Stulpen 27 wird z.B. ein Eindringen von Wasser in die Schuhe der den Overall 1 tragenden Person vermieden.

Um eine bessere Anpassung des Overalls 1 an die zu tragende Person zu erreichen, können ein oder mehrere elastische Bänder 29 vorgesehen sein (siehe Fig. 1 und vergrößerte Darstellung in der Fig. 6). So kann sich z.B. ein elastisches Band 29 über den Rückenbereich des Overalls erstrecken und gegebenenfalls auch noch bis in den vorderen Bereich. In bekannter Weise sind hierzu an der Oberware 8 ein oder mehrere elastische Bänder 29 in Tunnelzügen angebracht. Am Futterstoff werden ebenfalls elastische Bänder aufgebracht und in gestrecktem Zustand mit einem Nahtabdichtungsband versiegelt. In lockerem Zustand wölben sich alle Schichten (Futter, elastisches Band, Nahtabdichtungsband) wellenförmig, womit sich dann mit entsprechender Dehnung der Overall 1 an den Umfang der den Overall 1 tragenden Person anpassen kann (siehe Fig. 6).

Die in dem Ausführungsbeispiel gezeigte Verbindung des Overalls 1 über die elastischen Endteile 19 und 15 aus Butyl-Kautschuk im Bereich der Kapuze 6 und im Bereich der Armenden 4 und 5 ist nur beispielsweise anzusehen. Selbstverständlich sind auch hier andere Endteile bzw. Übergänge möglich. Wesentlich ist lediglich, daß über diese Endteile eine entsprechend dichte Verbindung zu Handschuhen 22 und zu einer Schutzmaske 20 geschaffen wird.

Anstelle einer einfachen Nahtverbindung 16 der Kapuze 6 mit dem Endteil 19 können selbstverständlich auch Doppelnähte oder andere Verbindungen vorgesehen werden, um eine entsprechende Dichtheit im Gesichtsbereich zwischen der Kapuze 6 und einer Gasmaske 20 zu erreichen.

## Patentansprüche

1. Schutzanzug zum Schutz gegen gesundheitsschädliche chemische und biologische Substanzen mit einer Oberware und einer darunter angeordneten Futterware, die mit einer Sperrschicht gegen die Substanzen versehen ist,
**gekennzeichnet durch**
eine Ausbildung als Overall (1), wobei in die Futterware eine Membran (9) als Sperrschicht eingearbeitet ist, die auf beiden Seiten jeweils von einer Schutzschicht (10,11) umgeben ist, wobei der Overall (1) mit einer Kapuze (6), die mit dem Overall (1) einstückig ist und mit Socken (7), die mit dem Overall (1) einstückig sind, versehen ist, wobei die aus der Membran (9) und den Schutzschichten (10, 11) bestehende Futterware sich lose auf der dem Körper zugewandten Seite der Oberware (8) befindet und nur abschnittsweise mit der Oberware (8) verbunden ist, wobei die Futterware (9,10,11) abschnittsweise mit der Oberware (9) vernäht ist, und wobei die Nähte (12,13, 16,17) durch Nahtabdichtbänder (14) abgedichtet sind, die gegenüber einem Durchtritt der Substanzen dicht sind.

2. Schutzanzug nach Anspruch 1,
**dadurch gekennzeichnet, dass**
die Membran (9) mit den beiden Sperrschichten (10, 11) als 3-lagen-Laminat aufgebaut ist.

3. Schutzanzug nach Anspruch 1,
**dadurch gekennzeichnet, dass**
die Membran (9) Polytetrafluorethylen, Polyester oder Polyurethan aufweist, auf die außenseitig eine Schutzschicht gegen chemische und biologische Kampfstoffe aufgetragen wurde.

4. Schutzanzug nach Anspruch 1,
**dadurch gekennzeichnet, dass**
der Overall (1) mit wenigstens einem gegen die Substanzen beständigen und dichten Reißverschluss (24) versehen ist, der sich insbesondere bis über die Kapuze (6) erstreckt und die Kapuze (6) im offenen Zustand des Reißverschlusses (24) in einen hinteren und einen vorderen Teil aufteilt.

5. Schutzanzug nach Anspruch 4,
**dadurch gekennzeichnet, dass**
die durch den Reißverschluss (24) zweiteilige Kapuze (6) im offenen Zustand auf den Rücken des Overalls (1) und auf die Brust des Overalls (1) klappbar ist und auf dem Rücken und auf der Brust durch Befestigungsmittel (25,26), wie Schlaufen (26) und/oder Klettbänder (15), fixierbar ist.

6. Schutzanzug nach Anspruch 1,
**dadurch gekennzeichnet, dass**
die Kapuze (6) auf der vorderen, mit einer Gesichtsöffnung (18) versehenen Seite mit einem elastischen Abschlussteil (19) abgeschlossen ist, das gegenüber einem Durchtritt der Substanzen dicht ist und das mit der Oberware (8) und/oder der Futterware (9,10,11) verbunden ist.

7. Schutzanzug nach Anspruch 6,
**dadurch gekennzeichnet, dass**
als elastisches Material für das Abschlussteil (19) Kautschuk oder ein kautschukähnliches Material, insbesondere Butyl-Kautschuk, vorgesehen ist.

8. Schutzanzug nach einem der Ansprüche 1 bis 7,
**dadurch gekennzeichnet, dass**
die Enden der Arme (4,5) und/oder der Beinteile (2,3) des Overalls (1) mit elastischen Endteilen (15) versehen sind, die aus einem Material bestehen, das gegenüber einem Durchtritt der Substanzen dicht ist.

9. Schutzanzug nach Anspruch 8,
**dadurch gekennzeichnet, dass**
für die Endteile (15) Kautschuk oder ein kautschukähnliches Material, insbesondere Butyl-Kautschuk, vorgesehen ist.

## Claims

1. A protective suit for protecting against harmful chemical and biological substances, having outer fabric and lining fabric arranged therebelow, which lining fabric is provided with a barrier layer against the substances,
**characterised in that**
it is designed as an overall (1), wherein a membrane (9) is incorporated into the lining fabric as a barrier layer, which is surrounded on both sides in each case by a protective layer (10, 11), wherein the overall (1) is provided with a hood (6), which is in one piece with the overall (1), and with socks (7), which are in one piece with the overall (1), wherein the lining fabric consisting of the membrane (9) and the protective layers (10, 11) is located loosely on the side of the outer fabric (8) facing the body and is joined only in places to the outer fabric (8), wherein the lining fabric (9, 10, 11) is stitched to the outer fabric (9) in places, and wherein the seams (12, 13, 16, 17) are sealed by seam sealing tapes (14), which are impervious to passage of the substances.

2. A protective suit according to claim 1,
**characterised in that** the membrane (9) is constructed, with the two barrier layers (10, 11), as a three-ply laminate.

3. A protective suit according to claim 1,
**characterised in that** the membrane (9) comprises polytetrafluoroethylene, polyester or polyurethane, onto the outside of which a protective layer has been applied to protect against chemical and biological warfare agents.

4. A protective suit according to claim 1,
**characterised in that** the overall (1) is provided with at least one zip fastener (24) which is resistant and impervious to the substances and which extends in particular as far as over the hood (6), dividing the hood (6) into a back part and a front part when the zip fastener (24) is open.

5. A protective suit according to claim 4,
**characterised in that** the hood (6), divided into two parts by the zip fastener (24), may be folded down when open onto the back of the overall (1) and the chest of the overall (1) and fixed on the back and chest by fastening means (25, 26), such as loops (26) and/or hook and loop tape (25).

6. A protective suit according to claim 1,
**characterised in that** the hood (6) is closed on the front side, provided with an opening for the face (18), by an elastic closing part (19), which is impervious to passage of the substances and is joined to the outer fabric (8) and/or the lining fabric (9, 10, 11).

7. A protective suit according to claim 6,
**characterised in that** rubber or a rubber-like material, in particular butyl rubber, is provided as the elastic material for the closing part (19).

8. A protective suit according to any one of claims 1 to 7, **characterised in that** the ends of the arms (4, 5) and/or the leg parts (2, 3) of the overall (1) are provided with elastic end parts (15), which consist of a material which is impervious to passage of the substances.

9. A protective suit according to claim 8,
**characterised in that** rubber or a rubber-like material, in particular butyl rubber, is provided for the end parts (15).

## Revendications

1. Vêtement de protection pour la protection contre les substances chimiques et biologiques nocives pour la santé, comprenant une matière de dessus et une matière de doublure disposée sous la première et qui est munie d'une couche d'arrêt contre les substances,
**caractérisé par**
une réalisation en forme de combinaison (1), dans laquelle une membrane (9), qui est revêtue d'une couche de protection (10, 11) sur chacune des deux faces, est incorporée dans la matière de doublure en tant que couche d'arrêt, dans laquelle la combinaison (1) est munie d'une capuche (6) qui est d'une seule pièce avec la combinaison (1) et de chaussures (7) qui sont d'une seule pièce avec la combinaison (1), dans laquelle la matière de doublure composée de la membrane (9) et des couches de protection (10, 11) se trouve librement sur la face de la matière de dessus (8) dirigée vers le corps et est reliée seulement par endroits à la matière de dessus (8), dans laquelle a matière de doublure (9, 10, 11) est cousue par endroits à la matière de dessus (9), et dans laquelle les coutures (12, 13, 16, 17) sont rendues étanches par des bandes de recouvrement de coutures (14) qui ferment à joint étanche à l'encontre de l'infiltration des substances.

2. Vêtement de protection selon la revendication 1,
**caractérisé en ce que,**
avec ses deux couches d'arrêt (10, 11), la membrane (9) forme un stratifié à trois couches.

3. Vêtement de protection selon la revendication 1,
**caractérisé en ce que**
la membrane (9) comprend du polytétrafluoréthylène, du polyester ou du polyuréthane sur lequel a été déposée, côté extérieur, une couche de protection à l'encontre des substances nocives chimiques et biologiques.

4. Vêtement de protection selon la revendication 1,
**caractérisé en ce que**
la combinaison (1) est munie d'au moins une fermeture à glissière (24) résistante aux substances et étanche par rapport à ces dernières, qui s'étend en particulier jusqu'au-dessus de la capuche (6), et la capuche (6) est divisée en une partie arrière et une partie avant dans l'état ouvert de la fermeture à glissière (24).

5. Vêtement de protection selon la revendication 4,
**caractérisé en ce que**,
à l'état ouvert, la capuche (6) divisée en deux parties par la fermeture à glissière (24) peut être rabattue sur le dos de la combinaison (1) et sur la poitrine de la combinaison (1) et peut être fixée sur le dos et sur la poitrine par des moyens de fixation (25, 26) tels que des boucles (26) et/ou des bandes auto-agrippantes (15).

6. Vêtement de protection selon la revendication 1,
**caractérisé en ce que,**
sur le côté avant qui est muni d'une ouverture de face (18), la capuche (6) est fermée par une partie de fermeture élastique (19) qui est étanche vis-à-vis de l'infiltration des substances et qui est reliée à la matière de dessus (8) ét/ou à la matière de doublure (9, 10, 11).

7. Vêtement de protection selon la revendication 6,
**caractérisé en ce que,**
il est prévu, comme matière élastique pour la partie de fermeture (19), du caoutchouc, ou une matière analogue au caoutchouc, en particulier un caoutchouc butyle.

8. Vêtement de protection selon l'une des revendications 1 à 7,
**caractérisé en ce que**
les extrémités des manches (4, 5) et/ou des jambes (2, 3) de la combinaison (1) sont munies de parties d'extrémité élastiques (15) qui sont composées d'une matière qui est étanche vis-à-vis de l'infiltration des substances.

9. Vêtement de protection selon la revendication 8,
**caractérisé en ce que**
il est prévu pour les parties d'extrémité (15) du caoutchouc ou une matière analogue au caoutchouc, en particulier du caoutchouc butyle.
